# EUROPÄISCHE PATENTSCHRIFT

(11) **EP 4 389 618 B1**
(45) Veröffentlichungstag und Bekanntmachung des Hinweises auf die Patenterteilung: **27.08.2025**
(21) Anmeldenummer: 22216288.5
(22) Anmeldetag: 23.12.2022
(51) Int. Cl.: B65B 5/06, B65B 35/50, B65B 35/56, B65B 35/38, B65B 5/08, B65B 19/00, B65B 35/20, B65B 57/00

(54) **AUFNAHMEVORRICHTUNG UND VERPACKUNGSVORRICHTUNG UM GRUPPIEREN, ÜBERFÜHREN UND VERPACKEN VON DOSEN, TUBEN ODER KARTUSCHEN**
PICK-UP DEVICE AND PACKAGING DEVICE FOR GROUPING, TRANSFERRING AND PACKAGING CANS, TUBES OR CARTRIDGES
DISPOSITIF DE RÉCEPTION ET DISPOSITIF D'EMBALLAGE POUR GROUPER, TRANSFÉRER ET EMBALLER DES BOÎTES, DES TUBES OU DES CARTOUCHES

(43) Veröffentlichungstag der Anmeldung: 26.06.2024
(73) Patentinhaber: PackSys Global AG, 8630 Rüti (CH)
(72) Erfinder: Esser, Ulrich, 8630 Rüti (CH); Läubli, Julius, 8645 Jona (CH); Alig, Lukas, 7000 Chur (CH); Buner, Andreas, 8890 Flums (CH); Riedl, Philipp, 6700 Bludenz (AT); Rutishauser, Remo, 9424 Rheineck (CH)
(74) Vertreter: Patent- und Rechtsanwälte Behrmann Wagner PartG mbB

(56) Entgegenhaltungen:
- US-A- 3 694 993

## Beschreibung

Bei der Herstellung von Verpackungsgebinden, besonders bei der Herstellung von Dosen, Tuben oder Kartuschen, in der Regel mit einer länglichen Form, bevorzugt mit einem runden oder rundlichen Querschnitt, besteht in aller Regel zum Ende des Herstellungsprozesses, sofern der Herstellungsprozess nicht unmittelbar in den Befüllungsprozess übergeht, die Notwendigkeit die hergestellten Produkte, insbesondere Tuben, Kartuschen oder Dosen aus einer Herstellungsmaschine, insbesondere aus einer Fertigungslinie zu entnehmen und zu bevorraten. Zu diesem Zweck werden die Produkte in der Regel in Kisten, Kartons oder sonstige Behälter überführt, die gegebenenfalls zum Schutz eine Kunststoffauskleidung, beispielsweise in Form einer Folie, aufweisen.

Dabei ist es bereits bekannt die Produkte oder Verpackungsgebinde so aus der Herstellungslinie zu entnehmen, dass mehrere Reihen von Produkten gleichzeitig zunächst in eine Aufnahmevorrichtung überführt werden und anschließend die entsprechende Anordnung von mehreren Reihen von Produkten auf einmal in eine entsprechende Ablageposition und/oder in einen entsprechenden Aufnahme- oder Verpackungsbehälter überführt werden. Zu dieser Vorgehensweise sei beispielhaft auf die WO 2017/137 283 A1 oder die WO 2005/019 035 A1 verwiesen.

Weiterhin offenbart die US 3 694 993 eine Vorrichtung und ein Verfahren zum automatischen Verpacken von Behältern, insbesondere von Flaschen, in entsprechende Kisten mit nach unten gerichteter Öffnung. Die Flaschen werden dazu mit ihren Flaschenböden über ein Raster von Saugnäpfen gefördert und auf diese abgesenkt, wobei je Flasche ein Saugnapf vorgesehen ist. Wenn die Flaschen in Kontakt mit den Saugnäpfen gebracht und mittels Unterdruck befestigt sind, wird die Vorrichtung mit den Flaschen rotiert, so dass die Flaschen mit ihren Flaschenhälsen nach unten zeigen. Jetzt wird von unten die Verpackung nach oben bewegt, sodass die Flaschen in diese eindringen und die Flaschen durch einen Druckstoß von den Saugnäpfen abgelöst werden.

Bei dem vorangehend genannten Stand der Technik sind bereits Ansätze bekannt, bei denen die Produkte beim Überführen von der Herstellungs- oder Fertigungslinie, insbesondere einer anliefernden Fördereinrichtung, auf die Aufnahmevorrichtung auf Dorne oder Zapfen aufgesteckt werden, die dann sowohl die genaue Positionierung der Produkte an oder in der Aufnahmevorrichtung sicherstellen und gleichzeitig durch Reibung und/oder entsprechende Klemmkräfte eine Haltewirkung auf die Produkte ausüben können, um so sicherzustellen, dass bei einem Verfahren und/oder Verschwenken der Aufnahmevorrichtung zum Überführen der Produkte in die Übergabeposition zum Aufnahmebehälter oder Verpackungsbehälter, die Produkte sicher transportieren werden können.

Insbesondere bei Produkten oder Verpackungsgebinden, die einen Mantel aus Aluminium aufweisen, haben die bekannten Vorgehensweisen, insbesondere die Verwendung von Zapfen zum Aufstecken oder Halten der Produkte an oder über eine Innenoberfläche nach der Überführung in die Aufnahmevorrichtung das Problem, dass durch die Kontaktierung zwischen den Zapfen und den Innenoberflächen der Mäntel der Produkte es zu einer Beschädigung und/oder zu einer ungewollten Verteilung oder Verbreitung einer Dichtmasse kommt, die im Bereich eines offenen, bevorzugt zur Befüllung des Produkts genutzten, Endes des Produkts angeordnet ist. Die Dichtmasse kann beispielsweise aus Kautschuk bestehen oder dieses aufweisen. Die Verbreitung der Dichtmasse innerhalb des Produkts und an oder in den Handhabungsanlagen, wie gattungsgemäßen Aufnahme- und Verpackungsvorrichtungen führt zu Verschmutzungen der Anlagen und einer mangelnden Dichtung der Produkte nach dem Verschließen des offenen Endes. Dementsprechend sind die Beeinträchtigungen durch das Aufschieben oder Aufstecken der Produkte auf Zapfen aufseiten der Aufnahmevorrichtung entsprechend nachteilig und unerwünscht.

Vor diesem Hintergrund besteht die Aufgabe der vorliegenden Erfindung darin, eine Aufnahmevorrichtung, eine Verpackungsvorrichtung sowie ein Verfahren zum Gruppieren oder Überführen von als einseitig verschlossenen Dosen, Tuben oder Kartuschen ausgebildeten länglichen Produkte vorzuschlagen, die die Nachteile im Stand der Technik überwinden und insbesondere eine schnelle und sichere Entnahme von einer anliefernden Fördereinrichtung und Überführung in einen Aufnahmebehälter oder Verpackungsgebinde ermöglichen, insbesondere besteht die Aufgabe der vorliegenden Erfindung darin die Überführung der länglichen Produkte zu ermöglichen, ohne dass eine Innenoberfläche der einseitig offenen und einseitig verschlossenen Produkte beschädigt, negativ beeinflusst oder mechanisch kontaktiert wird.

Die Aufgabe wird mit einer Aufnahmevorrichtung mit den Merkmalen des Anspruchs 1 gelöst. Die Aufgabe wird auch mit einer Verpackungsvorrichtung mit den Merkmalen des Anspruchs 12 gelöst. Im Hinblick auf ein Verfahren zum Gruppieren und Überführen von als einseitig verschlossenen, Dosen, Tuben oder Kartuschen ausgebildeten länglichen Produkten wird das vorangehend genannte Problem mit einem Verfahren mit den Merkmalen des Anspruchs 13 gelöst.

Vorteilhafte Ausführungsformen der Erfindung sind Gegenstand der nachfolgenden Beschreibung, der Figurenbeschreibung, der Figuren sowie der Unteransprüche.

Zur Vermeidung von Wiederholungen sollen nachfolgend verfahrensmäßig beschriebene und beanspruchte Merkmale auch als entsprechend vorrichtungsmäßig offenbart und beanspruchbar gelten, und umgekehrt.

Die erfindungsgemäße Aufnahmevorrichtung zur Gruppierung und Überführung von als einseitig verschlossenen Dosen, Tuben oder Kartuschen ausgebildeten länglichen Produkten mit einer Gruppiereinheit zur Aufnahme von mehreren Reihen von Produkten, insbesondere von einer die Produkte anliefernden Fördereinrichtung und einer mehrachsigen Antriebseinrichtung zur Verstellung und/oder Rotation der Gruppiereinheit in mehreren Raumrichtungen, bei der die Gruppiereinheit ein Grundelement mit einer Anlageüberfläche aufweist, an die Produkte, bevorzugt mit einem offenen Ende, während der Gruppierung und Überführung zur Anlage kommen zeichnet sich erfindungsgemäß dadurch aus, dass auf einer von der Anlageoberfläche abgewandten Seite des Grundelements eine Druckkammer angeordnet und ausgebildet ist, die über einen Fluidanschluss mit einer Differenzdruck zum Umgebungsluftdruck beaufschlagbar ist, wobei das Grundelement eine Vielzahl von, insbesondere an die zu überführenden Produkte angepassten, Durchbrüchen aufweist, die sich von der Druckkammer bis zur Anlageoberfläche erstrecken und über die eine Druckdifferenz zum Umgebungsluftdruck auf ein Innenvolumen der an der Anlageoberfläche anliegenden Produkte ausübbar ist.

Die Grundidee der vorliegenden Erfindung basiert damit auf der Erkenntnis, dass die Produkte, insbesondere während der Überführung, mit einem Unterdruck beaufschlagt und damit an der Anlageoberfläche des Grundelements angesaugt und gehalten werden können, wobei der Unterdruck oder die daraus resultierende Haltekraft groß genug ist, um die Beschleunigung(en) während der Überführung und/oder die Gewichtskraft der Produkte selbst über zu kompensieren, ohne dass durch die Druckdifferenz zwischen dem Innenvolumen der Produkte und dem Umgebungsluftdruck eine Verformung, insbesondere eine plastische Verformung der Produkte, insbesondere der Mäntel der Produkte eintritt.

Gemäß einer ersten vorteilhaften Ausführungsform der Erfindung kann vorgesehen sein, dass das Grundelement ein wechselbares Lochblech und/oder eine wechselbare Lochmatte umfasst. Das wechselbare Lochblech kann besonders vorteilhaft eine ausreichende Stabilität des Grundelements bereitstellen. Die Möglichkeit zum Wechseln des Lochblechs ermöglicht die Anpassung des Grundelements und damit der Aufnahmevorrichtung an unterschiedliche, von einer die Produkte anliefernden Fördereinrichtung angelieferten Produkte. Die Lochmatte dient zur Unterstützung der Dichtung zwischen dem offenen Ende, insbesondere einem offenen Rand der einseitig verschlossenen Produkte, und der Anlagefläche. Bevorzugt ist die Lochmatte aus einem weichen oder zumindest auch elastisch verformbaren Material. Besonders bevorzugt ist die Lochmatte aus einem geschlossenporigen Material, um das Einströmen von Fehlluft in die Druckkammer zu verhindern. Auch durch die Wechselbarkeit der Lochmatte kann diese, insbesondere in Übereinstimmung mit dem Lochblech an die jeweiligen Produkte angepasst werden.

In einer weiteren, besonders bevorzugten Ausführungsform kann vorgesehen sein, dass zwischen den Durchbrüchen Führungsdorne angeordnet sind. Dies kommen bevorzugt an eine Außenoberfläche der Produkte zur Anlage. Die Führungsdorne können fest mit dem Lochblech und/oder der Lochmatte verbunden sein und mit dieser/diesen zusammen gewechselt oder ausgetauscht werden, wenn ein anderes Produkt oder eine andere Art von Produkt gruppiert werden soll.

Alternativ kann auch vorgesehen sein, dass das Lochblech und/oder die Lochmatte Ausnehmungen für die lösbare Befestigung von Führungsdornen, bevorzugt zwischen den Durchbrüchen, aufweisen. Die besagten Führungsdornen unterscheiden sich von den gattungsgemäßen, vorangehend beschriebenen Zapfen insofern, als dass mit den Führungsdornen die Außenoberfläche der Produkte gestützt werden können, um eine stabilere Lage der Produkte an oder in der Gruppiereinheit und dementsprechend in der Aufnahmevorrichtung sicherzustellen. Durch die lösbare Befestigung der Führungsdornen an dem Lochblech und/oder der Lochmatte kann erreicht werden, dass die Führungsdornen nur mit der Gruppiereinheit zum Einsatz kommen, wenn die jeweils zu überführenden Produkte dies erforderlich machen. Die Führungsdornen können beispielsweise über Gewindeverbindungen mit dem Lochblech und/oder der Lochmatte lösbar verbunden sein. Eine vorteilhafte Variante umfasst auch ein Lochblech und/oder eine Lochmatte mit daran lösbar befestigten Führungsdornen.

In einer weiteren, besonders bevorzugten Ausführungsform der Aufnahmevorrichtung kann vorgesehen sein, dass in der Druckkammer Stützelemente angeordnet sind, die bevorzugt über die Fläche des Grundelements verteilt, das Grundelement, insbesondere das Lochblech und/oder die Lochmatte abstützen. Dies kann besonders vorteilhaft dazu führen, dass eine Durchbiegung der Lochmatte oder dem Lochblech verhindert wird, deren Krümmung eine dichtende Anlage der offenen Enden, insbesondere der Ränder, der zu überführenden Produkte an der Anlageoberfläche erschweren oder verhindern würde.

Gemäß einer weiteren, bevorzugten Ausführungsform der Aufnahmevorrichtung kann vorgesehen sein, dass an dem Grundelement ein wechselbarer und/oder anpassbarer von der Anlageoberfläche abstehender oder überstehender Rahmen angeordnet ist.

Durch den Rahmen können verschiedene Vorteile verwirklicht werden. Einerseits kann durch den Rahmen eine unmittelbare oder mittelbare Stützwirkung auf die Produkte oder Reihen von Produkten ausgeübt werden, der die Auswirkung vor Beschleunigung(en), beispielsweise entsprechende Querkräfte beim Verfahren oder Verschwenken der Gruppiereinheit, aufnehmen und/oder ableiten kann. Mit dem Rahmen kann auch sichergestellt werden, dass die Produkte nicht von der Gruppiereinheit abfallen oder abgestreift werden, wenn oder solange noch keine Druckdifferenz zum Umgebungsdruck, insbesondere Unterdruck, anliegt.

Weiterhin ermöglicht der Rahmen, insbesondere bei einer entsprechend wechselbaren und/oder anpassbaren Ausgestaltung, dass die Anzahl an Produkten pro Reihe sowie die Anzahl an Reihen von Produkten übereinander flexibel auf das jeweilige Gebinde oder auf den jeweiligen Aufnahmebehälter angepasst werden können, um somit nicht nur unterschiedliche Produkte gruppieren und überführen zu können, sondern auch die Produkte in unterschiedliche Aufnahmebehälter gruppieren oder überführen zu können. Dies bedeutet mit anderen Worten ausgedrückt, dass mit Hilfe des Rahmens die Produkte so angeordnet werden können, dass kein Produkt über den Umriss oder Querschnitt des Aufnahme- oder Verpackungsbehälter übersteht und bei der Überführung nicht in den Aufnahme- oder Verpackungsbehälter passt.

In einer vorteilhaften Weiterbildung kann vorgesehen sein, dass der Rahmen ein Grundprofil umfasst, welches eine an die Produkte angepasste, bevorzugt die Produkte abschnittsweise umschließende Profilierung aufweist. Das Grundelement sorgt dafür, dass eine erste Reihe von Produkten sicher und zuverlässig an die Gruppiereinheit überragen oder übergeben werden kann. Das Grundelement wird vorteilhaft als im Wesentlichen waagrecht verlaufender unterer Abschluss des Rahmens ausgebildet. Mit anderen Worten ausgedrückt bedeutet dies, dass das Grundprofil im unteren Bereich oder am unteren Ende des Grundelements waagrecht angeordnet ist, wobei die Profilierung des Grundprofils auf die jeweils zu übertragenden und zu gruppierenden Produkte angepasst ist. Bevorzugt kann dementsprechend vorgesehen sein, dass beim Beschicken oder Befüllen der Gruppiereinheit mit Produkten von der die Produkte anliefernden Fördereinrichtung zunächst eine Reihe von Produkten überführt wird, die mit einer Außenoberfläche abschnittsweise am Grundprofil zur Anlage kommen oder an diesem abgestützt werden. Dies sorgt für eine besonders vorteilhafte hohe Positioniergenauigkeit der ersten Reihe von Produkten, die dann bei der nachfolgenden Überführung von weiteren Reihen auch eine entsprechend vorteilhafte mittelbare Stützwirkung auf die in benachbarten Reihen angeordneten Produkten ausübt.

In einer weiteren, besonders bevorzugten Ausgestaltung der Erfindung kann vorgesehen sein, dass eine abschnittsweise auf der Anlageoberfläche aufliegende, Abdeckplatte vorgesehen ist, die einen Teil der Durchbrüche, abdeckt und bevorzugt die Anpassung der Erstreckung der Durchbrüche, an die Form des Rahmens ermöglicht.

Dies ermöglicht einerseits den Einsatz von universellen Lochmatten und/oder Lochblechen, wobei die Lochmatten oder Lochbleche an die jeweiligen Produkte angepasst sind, wobei die Anpassung an das aufnehmende Gebinde oder den aufnehmenden Verpackungsbehälter durch das Zusammenwirken des Rahmens und der vorteilhaften Abdeckplatte stattfindet. Die grundsätzliche Funktionalität der Gruppiereinheit und des Grundelements ist nicht zwangsläufig vom Vorsehen der Abdeckplatte abhängig. Durch eine entsprechende Abdeckplatte kann jedoch besonders bevorzugt eine Energieeinsparung durch die Vermeidung von offenen Durchbrüchen und einem damit einhergehenden Fehllufteintrag erreicht werden.

In einer weiteren, besonders bevorzugten Ausgestaltung der Aufnahmevorrichtung kann vorgesehen sein, dass auf einer von der Anlageoberfläche abgewandten Seite des Grundelements eine, insbesondere horizontal, beweglich ausgebildete Blende angeordnet ist, durch deren Bewegung reihenweise Durchbrüche geöffnet oder verschlossen werden können. Die vorteilhafte Blende ermöglicht, dass immer nur diejenigen Durchbrüche eine Fluidverbindung zwischen der Druckkammer auf der einen Seite des Grundelements und der Anlageoberfläche auf der anderen Seite des Grundelements freigeben, für die entsprechende Produkte bereits an der Anlageoberfläche zur Anlage gekommen sind oder für die gerade eine Anlage an der Anlageoberfläche hergestellt werden soll, indem die Produkte entsprechend von einer die anliefernden Fördereinrichtung in die Aufnahmevorrichtung, insbesondere in die Gruppiereinheit, überführt werden. Die Blende kann bevorzugt mit der vorangehend beschriebenen Abdeckplatte vorteilhaft zusammenwirken, in dem die Abdeckplatte lediglich die grundsätzlich freigebbaren Durchbrüche in dem Lochblech und/oder der Lochmatte und deren fluidleitende Verbindung mit der Druckkammer begrenzt und die entsprechende reihenweise Begrenzung oder Freigabe der Durchbrüche in Höhenrichtung des Grundelements durch die besagte Blende erreicht wird.

Weiterhin kann vorteilhaft vorgesehen sein, dass die Aufnahmevorrichtung Druckerzeugungsmittel umfasst, die fluidleitend mit dem Fluidanschluss verbunden sind und dazu eingerichtet sind einen Differenzdruck zum Umgebungsluftdruck zu erzeugen, zu erhalten und zu verändern. An dieser Stelle sei erwähnt, dass die Druckdifferenz mit dem Umgebungsluftdruck nicht zwangsläufig immer eine negative Druckdifferenz sein muss. Während der - reihenweisen - Überführung und Aufnahme der Produkte in die Gruppiereinheit und an die Anlageoberfläche ist eine negative Druckdifferenz entsprechend vorteilhaft, um das Halten der Produkte ohne einen mechanischen Kontakt auf der Innenoberfläche der Produkte zu gewährleisten. Bei dem Entfernen der Produkte aus der Gruppiereinheit und/oder der Aufnahmevorrichtung, nämlich beim Entleeren der Produkte in einer Aufnahmegebinde oder Verpackungsbehälter, kann es hingegen besonders vorteilhaft sein, wenn die Druckerzeugungsmittel auch in der Lage sind eine positive Druckdifferenz zum Umgebungsluftdruck herzustellen, zu halten und zu verändern, um damit die Entleerung der Gruppiereinheit oder die Überführung der Produkte in einen Aufnahmebehälter zu unterstützen, beispielsweise zusätzlich zu einer entsprechenden Gewichtskraft der Produkte.

Gemäß einer weiteren besonders vorteilhaften Variante der Aufnahmevorrichtung kann zudem vorgesehen sein, dass diese eine Druckregelanlage umfasst, die zumindest dazu eingerichtet ist den Druck in der Druckkammer zu erfassen und in Abhängigkeit von wenigstens einem vorgegebenen Solldruck und dem erfassten Druck in der Druckkammer die Druckerzeugungsmittel zu steuern. Dies ermöglicht verschiedene Vorteile. Einerseits kann, wie vorausgehend bereits angedeutet, auch der Differenzdruck besonders vorteilhaft an die zu überführenden Produkte und an den Gruppierungs- und Überführungsprozess insgesamt angepasst werden. So kann beispielsweise zu Beginn des Vorgangs, nämlich, wenn einzelne Reihen von Produkten in die Gruppiereinheit überführt werden die Druckdifferenz, insbesondere der Unterdruck an die Eigenschaften der Produkte angepasst werden. Es kann u.a. auch abhängig davon, ob mit einer Abdeckplatte und/oder einer Blende gearbeitet wird, die Herstellung einer Druckdifferenz, insbesondere eines Unterdrucks, zeitlich unterschiedlich geregelt oder gesteuert werden. So kann beispielsweise die Druckdifferenz, insbesondere der Unterdruck erst hergestellt oder erzeugt werden, wenn alle Reihen von zu überführenden Produkten von der anliefernden Fördereinrichtung in die Gruppiereinheit oder die Aufnahmevorrichtung überführt sind. Bei einer reihenweisen Freigabe der Durchbrüche, beispielsweise über die vorangehend beschriebene Blende, kann hingegen die Druckregelanlage so ausgebildet und eingerichtet sein, dass möglichst während des gesamten Beladungsprozesses oder der Überführung von Reihen von Produkten in die Gruppiereinheit ein möglichst konstanter Druck, insbesondere Unterdruck, an den Durchbrüchen anliegt. Weiter kann auch - beispielsweise wenn permanent alle Durchbrüche in fluidleitender Verbindung mit der Druckkammer ausgebildet sind - vorgesehen sein, dass die Druckdifferenz, insbesondere den Unterdruck, gewollt zu überhöhen, solange nur wenige Reihen von Produkten in der Gruppiereinheit platziert sind. Dadurch wird der Druckabfall kompensiert, der durch nicht besetzte oder belegte Durchbrüche in der Form von Fehlluft erzeugt wird oder entsteht. So wird sichergestellt, dass der effektiv wirkende Druck an den belegten oder besetzten Durchbrüchen ein gewolltes Niveau erreicht und das Halten der Produkte sicher gewährleistet wird.

Weiterhin kann die Druckregelanlage dazu eingerichtet sein zu einem späteren Zeitpunkt des Gruppierungs- und Überführungsprozesses, nämlich zum Überführen der Produkte in ein Verpackungsgebinde oder Aufnahmebehälter die negative Druckdifferenz aufzuheben und gegebenenfalls eine positive Druckdifferenz zum Umgebungsdruck aufzubauen. Die Druckregelanlage kann zu diesem Zweck entsprechende Drosseln, Ventile, Sensoren und dgl. aufweisen.

Die oben genannte Erfindung führt auch zu einer Verpackungsvorrichtung zum Gruppieren, Überführen und Verpacken von als einseitig verschlossenen Dosen, Tuben oder Kartuschen ausgebildeten länglichen Produkte umfassend eine anliefernde Fördereinrichtung für die Produkte zum, bevorzugt lückenlosen, Fördern der Produkte entlang einer Förderstrecke in eine Förderrichtung, Transfermittel zum Transferieren, insbesondere zum gleichzeitigen Transferieren, einer Reihe von Produkten von der Fördereinrichtung in eine Aufnahmeeinrichtung, wobei erfindungsgemäß die Aufnahmeeinrichtung nach einer der vorangehend beschriebenen Ausführungsform ausgebildet ist.

Vorteilhaft kann die Aufnahmeeinrichtung so ausgebildet sein, dass diese während der Überführung oder während dem Transferieren der Reihe von Produkten synchron mit der Fördereinrichtung in der Förderrichtung mitbewegt wird.

Die obengenannte Aufgabe wird auch von einem Verfahren zum Gruppieren und Überführen von als einseitig verschlossenen Dosen, Tuben oder Kartuschen ausgebildeten länglichen Produkten mit den folgenden Verfahrensschritten gelöst:
- Anliefern, insbesondere lückenloses Anliefern, der Produkte mit einer Fördereinrichtung.
- Wiederholte Übertragung von einer, insbesondere ununterbrochenen, Reihe von Produkten von der Fördereinrichtung in eine Gruppiereinheit einer Aufnahmeeinrichtung, bevorzugt über Transfermittel, wobei die Aufnahmeeinrichtung mit einer Mehrachsantriebseinrichtung zur Verstellung und/oder Rotation der Gruppiereinheit in mehreren Raumrichtungen so relativ zu der Fördereinrichtung bewegt wird, dass in einer vorgegebenen Anordnung mehrere Reihen von Produkten übereinander in die Gruppiereinheit überführt werden, wobei die Übertragung der Produkte so erfolgt, dass ein offenes Ende der Produkte an einer Anlageoberfläche oder in unmittelbarer Umgebung zu einer Anlageoberfläche eines Grundelements der Gruppiereinheit zu liegen kommen, wobei erfindungsgemäß die Mehrachsantriebseinrichtung die Gruppiereinheit mit den daran aufgenommenen Produkten verschwenkt, insbesondere um die Produkte in einen Behälter, bevorzugt einen Karton oder eine Schachtel, zu überführen, wobei wenigstens während eines Teils der Verschwenkung der Produkte über eine von der Anlageoberfläche abgewandte Seite des Grundelements angeordnete Druckkammer eine Druckdifferenz zum Umgebungsluftdruck erzeugt wird, wobei über eine Vielzahl von, insbesondere an die zu überführenden Produkte angepassten, Durchbrüchen im Grundelement, die sich von der Druckkammer bis zur Anlageoberfläche erstrecken, ein Differenzdruck zum Umgebungsluftdruck auf ein Innenvolumen der an der Anlageoberfläche anliegenden Produkte einwirkt.

Wie im Hinblick auf die Aufnahmevorrichtung bereits beschrieben, kann dadurch erreicht werden, dass zumindest während dem Verschwenken, gegebenenfalls auch vor dem Verschwenken und während eines Teil des Verschwenkens ein Unterdruck oder eine negative Druckdifferenz die Stabilität der an der Anlagefläche anliegenden Produkte verbessert, gegebenenfalls sogar die Gewichtskraft der Produkte überkompensiert, wobei gleichzeitig der Unterdruck so ausgebildet ist, dass eine Beeinträchtigung oder Beschädigung, beispielsweise in Form einer plastischen Verformung, der Produkte verhindert wird.

Damit kann mit dem erfindungsgemäßen Verfahren in besonders vorteilhafter Weise auf das Vorsehen von Zapfen zur Halterung oder Befestigung der Produkte über einen Kontakt und/oder eine Klemmwirkung an oder auf der Innenoberfläche der Produkte verzichtet werden, ohne die Stabilität der Produkte in der Gruppiereinheit und/oder der Aufnahmevorrichtung, insbesondere bei Beschleunigungen, negativ zu beeinflussen.

Gemäß einer vorteilhaften Ausführungsform kann vorgesehen sein, dass während eines ersten Teils des Verschwenkens eine negative Druckdifferenz in der Druckkammer vorherrscht und auf das Innenvolumen der an der Anlageoberfläche anliegenden Produkte einwirkt.

**In** einer weiteren besonders vorteilhaften Ausführungsform kann vorgesehen sein, dass nach dem Abschließen des Verschwenkens der Aufnahmevorrichtung samt der Produkte in der Druckkammer und in dem Innenvolumen der an der Anlageoberfläche anliegenden Produkte eine positive Druckdifferenz erzeugt wird.

Besonders bevorzugt kann weiter vorgesehen sein, dass bei dem Transferieren die Aufnahmevorrichtung und/oder die Gruppiereinheit synchron mit der Fördereinrichtung in Förderrichtung über die Mehrachsantriebseinrichtung mitbewegt wird.

Besonders bevorzugt kann bei dem Verfahren vorgesehen sein, dass beim Transferieren der Produkte oder Reihen von Produkten in die Gruppiereinheit der Aufnahmevorrichtung zunächst Produkte in die unterste Reihe der Gruppiereinheit transferiert werden, die bevorzugt an einem entsprechenden Grundprofil eines Rahmens der Gruppiereinheit oder der Aufnahmevorrichtung zur Anlage kommen, sodass die Außenoberfläche der Produkte wenigstens abschnittsweise durch das Grundprofil abgestützt werden.

**In** einer weiteren vorteilhaften Ausgestaltung des Verfahrens kann vorgesehen sein, dass die Mehrachsantriebseinrichtung die Gruppiereinheit mit den darin aufgenommenen Produkten so bewegt, insbesondere verschwenkt, dass die Produkte durch ihre Gewichtskraft auf die Anlageoberfläche zu beschleunigt werden. Dadurch kann besonders vorteilhaft sichergestellt werden, dass die Produkte an der Anlageoberfläche anliegen, wenn die Druckdifferenz wirkt oder aktiviert wird und die Produkte durch die Druckdifferenz, insbesondere den Unterdruck gehalten oder befestigt werden.

Die vorliegende Erfindung wird nachfolgend anhand von rein schematischen, Ausführungsbeispiele zeigenden Figuren beschrieben werden.

Darin zeigen:
- Fig. 1a:: eine Frontansicht auf eine erfindungsgemäße Aufnahmevorrichtung und Teile einer erfindungsgemäßen Verpackungsvorrichtung;
- Fig1b:: eine Frontansicht auf eine erfindungsgemäße Aufnahmevorrichtung und Teile einer erfindungsgemäßen Verpackungsvorrichtung;
- Fig. 2:: einen Schnitt durch eine erfindungsgemäße Gruppiereinheit einer erfindungsgemäßen Aufnahmevorrichtung;
- Fig. 3:: die Draufsicht auf ein Grundelement einer Gruppiereinheit;
- Fig. 4:: eine Schnittdarstellung durch eine Gruppiereinheit der erfindungsgemäßen Aufnahmevorrichtung;
- Fig. 5:: eine Schnittdarstellung durch eine alternative Ausführungsform einer Gruppiereinheit einer erfindungsgemäßen Aufnahmevorrichtung.

Nachfolgend und in den Zeichnungen sind gleiche Elemente oder Elemente mit gleicher Funktion mit identischen Bezugszeichen versehen.

Die Fig. 1a zeigt Teile einer Verpackungsvorrichtung 1 einschließlich einer Aufnahmevorrichtung 40. Auf einer Fördereinrichtung 101 werden die Produkte 3, bevorzugt Aluminiumtuben mit einem offenen und einem verschlossenen Ende, von einer Fertigungseinrichtung angeliefert, bevorzugt lückenlos angeliefert. Die Fördereinrichtung 101 kann dazu umlaufend und profiliert ausgebildet sein und eine Vielzahl von Transporttaschen 102 oder Transportnischen aufweisen. Die Fördereinrichtung 101 wird mit einem Antrieb 103 angetrieben.

Die Verpackungsvorrichtung 1 umfasst zudem Transfermittel 107, mit denen die Produkte 3 von der Fördereinrichtung 101 entnommen und in die Aufnahmevorrichtung 40 überführt werden können. Die Transfermittel 107 umfassen im Beispiel der Fig. 1 eine Schubplatte 106, die über ein Gestänge 104 mit einem Linearmotor 105 verbunden ist. Die Aufnahmevorrichtung 40 umfasst eine Gruppiereinheit 20 und eine Mehrachsantriebseinrichtung 39. Die Mehrachsantriebseinrichtung 39 ermöglicht die Verstellung der Gruppiereinheit 20 linear sowie rotatorisch in den Raumrichtungen I - VII.

In der Fig. 1a ist eine Situation dargestellt, in der bereits mehrere Reihen 33 von Produkten 3 von der Fördereinrichtung 101 in die Aufnahmeeinrichtung 40, insbesondere in die Gruppiereinheit 20 überführt wurden. Die Produkte 3 kommen so in der Gruppiereinheit 20 zu liegen, dass ein offenes Ende 34 an einer Anlageoberfläche 201 eines Grundelements 200 der Gruppiereinheit 20 zur Anlage kommt.

Der Aufnahmebereich der Gruppiereinheit 20, insbesondere des Grundelements 200, in dem Produkte aufgenommen werden können, wird durch einen Rahmen 230 begrenzt, von dem im Beispiel der Fig. 1 lediglich ein unteres Grundprofil 202, bevorzugt mit einer an die Außenoberfläche der Produkte 3 angepassten Profilierung und ein oberes Profil 216 dargestellt sind.

Wenn der Rahmen 230 durch entsprechende Aufnahmen von mehreren Reihen 33 von Produkten 3 gefüllt oder vollständig belegt ist, erfolgt die Rotation der Gruppiereinheit 20, wie mit den Rotationspfeilen V und/oder VI dargestellt ist, um die Produkte 3 in einen Behälter 31, bevorzugt mit einer sackartigen Kunststoffauskleidung 32 zu überführen, wie beispielhaft in der Fig. 1b dargestellt.

Um im Zustand der Fig. 1b die Produkte 3 sicher in der Gruppiereinheit 20 zu halten, ohne dabei die Innenoberfläche der Produkte 3 zu kontaktieren ist auf der von der Anlageoberfläche 201 abgewandten Oberfläche des Grundelements 200 der Gruppiereinheit 20 eine Druckkammer 203 ausgebildet, die mit Bezug zur Fig. 2 näher beschrieben wird.

Dem Rotationspfeil VI in den Fig. 1a und 1b kommt in einer vorteilhaften Ausgestaltung eine besondere Bedeutung zu. Nachdem die Produkte 3 reihenweise auf oder in die Gruppiereinheit 20 übertragen wurden, kann - bevor die Verschenkung in Richtung des Rotationspfeils V erfolgt, deren Endlage in der Fig. 1b dargestellt ist - eine Rotation, ausgehend von der Position der Fig. 1a in Richtung des Pfeils **VI** stattfinden, der die Gruppiereinheit um bevorzugt wenigstens 30° gegen den Uhrzeigersinn rotiert. Dadurch kann die Gewichtskraft der Produkte 3 dazu genutzt werden, um sicherzustellen, dass alle Produkte sicher an der Anlageoberfläche 201 anliegen, so dass die Druckdifferenz, insbesondere der Unterdruck, ein Halten der Produkte bewirken kann, bevor ein Verschwenken im Uhrzeigersinn (in Richtung V) stattfindet.

Die Fig. 2 zeigt einen Schnitt durch eine Gruppiereinheit 20. Aus Gründen der Übersichtlichkeit ist im Beispiel der Fig. 2 lediglich ein Produkt 3 in und an der Gruppiereinheit 20 angeordnet. Ein offenes Ende 34 des Produkts 3 liegt an einer Anlageoberfläche 201 des Grundelements 200 der Gruppiereinheit 20 an. Der Bereich, in dem Produkte 3 aufgenommen werden können oder aufnehmbar sind wird erneut durch den Rahmen 230 gebildet, von dem in der Schnittdarstellung der Fig. 2 die Profile 215 sowie 216 erkennbar sind. Die Profile 215 und 216, wie auch das Grundprofil 202 lassen sich über entsprechende Befestigungsmittel lösbar mit dem Grundelement 200 verbinden, sodass der entsprechend eingerahmte Bereich des Grundelements 200 veränderbar ist.

Das Grundelement 200 umfasst ein Lochblech 212 sowie eine Lochmatte 210. Das Lochblech 212 und die Lochmatte 210 weisen beide Durchbrüche 211 auf, die an die Form, insbesondere den Querschnitt der Produkte 3 - übereinstimmend - angepasst sind. Dadurch werden Durchbrüche 211 realisiert, die die Anlageoberfläche 201 an der die Produkte 3 zur Anlage kommen mit einer gegenüberliegenden Seite des Grundelements 200 der Gruppiereinheit 20 verbinden. Auf der von der Anlageoberfläche abgewandten Seite des Grundelements 200 ist die Druckkammer 203 angeordnet. Die Druckkammer 203 weist einen Hohlraum 225 auf, der durch eine Bodenplatte 218 und in der Darstellung der Fig. 2 nicht dargestellte Wandelemente begrenzt wird. Weiterhin kann im Hohlraum 225 über die Fläche der Drucckammer 203 verteilt die Anordnung von Stützen 220 vorgesehen sein, von denen beispielhaft nur eine einzige Stütze 220 in der Darstellung der Fig. 2 wiedergegeben ist.

Über einen in der Fig. 2 nicht dargestellten Fluidanschluss kann in der Druckkammer 203 eine Druckdifferenz zum Umgebungsluftdruck erzeugt, aufrechterhalten und verändert werden. Über die Durchbrüche 211 kann dadurch auch im Bereich der Übergänge zwischen den Durchbrüchen 211 und der Anlageoberfläche 201 eine entsprechende Druckdifferenz erzeugt werden. Sofern eine Öffnung oder ein offenes Ende 34 eines Produkts 3 an der Anlageoberfläche 201 zur Anlage kommt oder sich in unmittelbarer Nähe befindet, kann sich die Druckdifferenz auch auf das Innenvolumen der Produkte 3 auswirken. Um eine besonders gute und dichte Anlage zwischen den Produkten 3 und dem Grundelement 200 der Gruppiereinheit 20 zu realisieren kann vorgesehen sein, dass die Lochmatte 210 weich oder elastisch ist und besonders bevorzugt aus geschlossenporigem Material gebildet ist, um Fehlluft durch die Durchbrüche 211 zu minimieren oder zu verhindern.

In der Fig. 2 ist ebenfalls ein auf der Anlageoberfläche 201 angeordnete Abdeckplatte 214 vorgesehen, mit der der Bereich oder die Fläche der Durchbrüche 211 in dem bevorzugt wechselbaren Lochblech 212 und Lochmatte 210 begrenzt werden können, bevorzugt auf die vom Rahmen 230 begrenzte Fläche.

In der Fig. 3 ist die Gruppiereinheit 20 mit Blickrichtung senkrecht zur Anlageoberfläche 201 des Grundelements 200 dargestellt. Ein Teil der Fläche des Grundelements 200 wird von der Abdeckplatte 214 abgedeckt, wie bereits in Fig. 2 dargestellt. Am inneren Rand der Abdeckplatte 214 ist abermals der Rahmen 230 angeordnet, der aus den Seitenprofilen 215, dem oberen Profil 216 und dem Grundprofil 202 gebildet wird. In der Darstellung der Fig. 3 ist auch erkennbar, wie die Profilierung des Grundprofils 202 an die Außenform oder Außenkonturen der Produkte 3 angepasst ist. Es ist erkennbar, dass durch das Lochblech 212 (in Fig. 3 nicht erkennbar) und die Lochmatte 210 die Durchbrüche 211 in ihrer Anordnung und/oder Form/Querschnitt an die Form, insbesondere den Querschnitt der Produkte 3 angepasst sind. Dementsprechend ist es besonders vorteilhaft das Lochblech 212 und die Lochmatte 210 wechselbar in dem Grundelement 200 der Gruppiereinheit 20 auszubilden. Das Lochblech 212 und/oder die Lochmatte 210 können beispielsweise lösbar mit der Grundelement 200 verschraubt sein.

In der Ausführungsform der Fig. 3 ist zudem dargestellt, dass zwischen den Produkten 3 Führungsdorne 229 angeordnet sind, die, wie auch der Rahmen 230, über die Anlageoberfläche 201 abstehend ausgebildet sein können, und die Abstützung und Führung der Produkte 3 vorteilhaft unterstützen können, ohne dass es zu einem Kontakt oder einer Anlage mit einem Innenvolumen oder einer Innenoberfläche der Produkte 3 kommt.

Die Führungsdorne 229 können bevorzugt wechselbar oder lösbar mit der Lochmatte 210 und/oder dem Lochblech 212, beispielsweise über entsprechende Schraubverbindungen, ausgebildet sein. Alternativ kann auch eine untrennbare Verbindung vorgesehen sein.

Im Schnitt der Fig. 4 ist neben der Druckkammer 203 auch der dazugehörige Fluidanschluss 227 dargestellt, der in fluidleitender Verbindung mit Druckerzeugungsmitteln und/oder einer Druckregelanlage steht, um, beispielsweise anhand von vorgegebenen Druckprofilen, die Gruppierung und Überführung der Produkte 3 zu unterstützen. Über den Fluidanschluss 227 kann beispielsweise ein Unterdruck (negative Druckdifferenz) oder ein Überdruck (positive Druckdifferenz) hergestellt, gehalten und verändert werden.

Die Ausführungsform der Fig. 5 zeigt eine Variante, bei der auf der von der Anlagefläche 201 abgewandten Oberfläche des Grundelements 200 insbesondere der Lochmatte 210 und dem Lochblech 212 im Hohlraum 225 der Druckkammer 203 eine, insbesondere horizontal, beweglich ausgebildete Blende 240 angeordnet ist, durch deren Bewegung 241 reihenweise Durchbrüche 211 geöffnet oder verschlossen werden können. Dies kann durch einen entsprechenden Linearmotor 242 erreicht werden und sorgt dafür, dass nur Reihen 33 von Durchbrüchen 211 geöffnet sind, die durch Produkte 3 abgedeckt oder überdeckt sind oder an denen gerade Produkte 3 zur Anlage kommen oder zur Anlage kommen sollen.

Die Fig. 6 zeigt zwei unterschiedliche Muster von Anordnungen von Produkten 3. Auf der linken Seite ist eine Anordnung dargestellt, bei der in unterschiedlichen Reihen 33 eine unterschiedliche Anzahl von Produkten 3, nämlich abwechselnd N, N-1 und N-Produkte 3 angeordnet sind. In der rechten Darstellung ist eine Anordnung dargestellt, in der in jeder Reihe 33 N-Produkte 3 übereinander abgelegt werden. Die erfindungsgemäße Vorrichtung sowie das erfindungsgemäße Verfahren sind durch eine entsprechende Ansteuerung der Transfermittel 107 sowie der Mehrachsantriebseinrichtung 33 dazu eingerichtet beide Typen von Anordnungen zu realisieren.

### Bezugszeichen

- 1: Verpackungsvorrichtung
- 3: Produkte

- 20: Gruppiereinheit
- 31: Behälter
- 32: Kunststoffauskleidung
- 33: Reihe
- 34: offenes Ende
- 39: Mehrachsantriebseinrichtung
- 40: Aufnahmevorrichtung

- 101: Fördereinrichtung
- 102: Transporttaschen
- 103: Antrieb
- 104: Gestänge
- 105: Linearmotor
- 106: Schubplatte
- 107: Transfermittel

- 200: Grundelement
- 201: Anlageoberfläche
- 202: Grundprofil
- 203: Druckkammer
- 210: Lochmatte
- 212: Lochblech
- 211: Durchbrüche
- 214: Abdeckplatte
- 215: Seiten-Profil
- 216: oberes Profil
- 218: Bodenplatte
- 220: Stütze
- 225: Hohlraum
- 227: Fluidanschluss
- 229: Führungsdorn
- 230: Rahmen

- 240: Blende
- 241: Bewegung
- 242: Linearmotor

- V: Rotationspfeile
- VI: Rotationspfeile

## Patentansprüche

1. Aufnahmevorrichtung (40) zur Gruppierung und Überführung von als einseitig verschlossenen Dosen, Tuben, oder Kartuschen ausgebildeten länglichen Produkten (3) mit einer Gruppiereinheit (20) zur Aufnahme mehrerer Reihen (33) von Produkten (3), insbesondere von einer die Produkte (3) anliefernden Fördereinrichtung (101), und mit einer Mehrachsantriebseinrichtung (39) zur Verstellung und/oder Rotation der Gruppiereinheit (20) in mehreren Raumrichtungen, wobei die Gruppiereinheit (20) ein Grundelement (200) mit einer Anlageoberfläche (201) aufweist, an der die Produkte (3), bevorzugt mit einem offenen Ende (34), während der Gruppierung und Überführung zur Anlage kommen,
**dadurch gekennzeichnet,**
**dass** auf einer von der Anlageoberfläche (201) abgewandten Seite des Grundelements (200) eine Druckkammer (203) angeordnet und ausgebildet ist, die über einen Fluidanschluss (227) mit einem Differenzdruck zum Umgebungsluftdruck beaufschlagbar ist, wobei das Grundelement (200) eine Vielzahl von, insbesondere an die zu überführenden Produkte (3) angepassten, Durchbrüchen (211) aufweist, die sich bis zur Anlageoberfläche (201) erstrecken und über die ein Differenzdruck zum Umgebungsluftdruck auf ein Innenvolumen der an der Anlageoberfläche (201) anliegenden Produkten (3) ausübbar ist.

2. Aufnahmevorrichtung nach Anspruch 1
**dadurch gekennzeichnet,**
**dass** das Grundelement (200) ein wechselbares Lochblech (212) und/oder eine wechselbare Lochmatte (210) umfasst.

3. Aufnahmevorrichtung nach Anspruch 2,
**dadurch gekennzeichnet,**
**dass** zwischen den Durchbrüchen (211) Führungsdorne (229) angeordnet sind.

4. Aufnahmevorrichtung nach einem der vorangehenden Ansprüche,
**dadurch gekennzeichnet,**
**dass** an dem Grundelement (200) ein wechselbarer und/oder anpassbarer von der Anlageoberfläche (201) abstehender oder überstehender Rahmen (230) angeordnet ist.

5. Aufnahmevorrichtung nach Anspruch 4,
**gekennzeichnet durch**
ein Grundprofil (202) des Rahmens (230) mit einer an die Produkte (3) angepassten, insbesondere eine untere Reihe (33) von Produkten (3) abschnittsweise umschließenden, Profilierung.

6. Aufnahmevorrichtung nach einem der vorangehenden Ansprüche,
**gekennzeichnet durch**
eine auf der Anlageoberfläche (201) aufliegende Abdeckplatte (214) zur Anpassung der Fläche der Durchbrüche (211), insbesondere an die Form des Rahmens (230).

7. Aufnahmevorrichtung nach einem der vorangehenden Ansprüche,
**dadurch gekennzeichnet,**
**dass** auf einer von der Anlageoberfläche (201) abgewandten Seite des Grundelements (200) eine, insbesondere horizontal, beweglich ausgebildete Blende (240) angeordnet ist, durch deren Bewegung reihenweise Durchbrüche (211) geöffnet oder verschlossen werden können.

8. Aufnahmevorrichtung nach einem der vorangehenden Ansprüche,
**gekennzeichnet durch**
Druckerzeugungsmittel, die fluidleitend mit dem Fluidanschluss (227) verbunden sind und dazu eingerichtet sind einen Differenzdruck zum Umgebungsluftdruck zu erzeugen, zu erhalten zu verändern.

9. Aufnahmevorrichtung nach Anspruch 8,
**gekennzeichnet durch**
eine Druckregelanlage, die zumindest dazu eingerichtet ist den Druck in der Druckkammer (203) zu erfassen und in Abhängigkeit von wenigstens einem vorgegebenen Solldruck und dem erfassten Druck die Druckerzeugungsmittel zu steuern.

10. Verpackungsvorrichtung (1) zum Gruppieren, Überführen und Verpacken von als einseitig verschlossenen Dosen, Tuben, oder Kartuschen ausgebildeten länglichen Produkten (3), umfassend eine anliefernde Fördereinrichtung für die Produkte (3) zum, bevorzugt lückenlosen, Fördern der Produkte (3) entlang einer Förderstrecke (S) in eine Förderrichtung (F), Transfermittel zum Transferieren einer Reihe (33) von Produkten (3) von der Fördereinrichtung (101) in Aufnahmeeinrichtung (40) **dadurch gekennzeichnet,**
**dass** die Aufnahmeeinrichtung (40) nach einem der Ansprüche 1 bis 9 ausgebildet ist.

11. Verfahren zur Gruppierung und Überführung von als einseitig verschlossenen Dosen, Tuben, oder Kartuschen ausgebildeten länglichen Produkten (3) mit den Verfahrensschritten
- Anliefern, insbesondere lückenloses Anliefern, der Produkte (3) mit einer Fördereinrichtung (101)
- Wiederholte Übertragung von Gruppen von Produkten von der Fördereinrichtung (101) in einer Gruppiereinheit (20) einer Aufnahmeeinrichtung (40), bevorzugt über Transfermittel (10), wobei die Aufnahmeeinrichtung (40) mit einer Mehrachsantriebseinrichtung (39) zur Verstellung und/oder Rotation der Gruppiereinheit (20) in mehreren Raumrichtungen, so relativ zu der Fördereinrichtung (101) bewegt wird, dass in einer vorgegebenen Anordnung mehrere Reihen (33) von Produkten (3) übereinander die Gruppiereinheit (20) überführt werden, wobei die Übertragung der Produkte (3) so erfolgt, dass ein offenes Ende (34) der Produkte (3) an oder Anlageoberfläche (201) eines Grundelements (200) der Gruppiereinheit (20) oder in unmittelbarer Nähe dazu zu liegen kommen,
**dadurch gekennzeichnet,**
**dass** die Mehrachsantriebseinrichtung (39) die Gruppiereinheit (20) mit den darin aufgenommenen Produkten (3) verschwenkt, insbesondere um die Produkte (3) in einen Behälter (31), bevorzugt einen Karton oder eine Schachtel, zu überführen, wobei wenigstens während eines Teils der Verschwenkung über eine von der Anlageoberfläche (201) abgewandten Seite des Grundelements (200) angeordnete Druckkammer (203) einen Differenzdruck zum Umgebungsluftdruck erzeugt wird, wobei über eine Vielzahl von, insbesondere an die zu überführenden Produkte (3) angepassten, Durchbrüchen (211) im Grundelement (200) die sich von der Druckkammer (203) bis zur Anlageoberfläche (201) erstrecken ein Differenzdruck zum Umgebungsluftdruck auf ein Innenvolumen der an der Anlageoberfläche (201) anliegenden Produkten (3) einwirkt.

12. Verfahren nach Anspruch 11,
**dadurch gekennzeichnet,**
**dass** ein negativer Differenzdruck während der Übertragung der Produkte (3) erzeugt wird.

13. Verfahren nach Anspruch 11 oder 12,
**dadurch gekennzeichnet,**
**dass** die Mehrachsantriebseinrichtung (39) die Gruppiereinheit (20) mit den darin aufgenommenen Produkten (3) so bewegt, insbesondere verschwenkt, dass die Produkte (3) durch ihre Gewichtskraft auf die Anlageoberfläche zu beschleunigt werden.

## Claims

1. A receiving device (40) for grouping and transferring oblong products (3) realized as cans, tubes or cartridges, which are closed on one side, said receiving device (40) having a grouping unit (20) for receiving several rows (33) of products (3), in particular from a conveying device (101) delivering the products (3), and having a multi-axis drive device (39) for displacing and/or rotating the grouping unit (20) in several spatial directions, the grouping unit (20) having a base element (200) having an abutment surface (201) against which the products (3) abut, preferably with an open end (34), during the grouping and transfer,
**characterized in that**
a pressure chamber (203) is disposed and realized on a side of the base element (200) facing away from the abutment surface (201), a differential pressure with respect to the ambient air pressure being applicable to said pressure chamber (203) via a fluid port (227), the base element (200) having a plurality of openings (211) which are, in particular, adjusted to the products (3) to be transferred and which extend to the abutment surface (201) and via which a differential pressure with respect to the ambient air pressure is capable of being exerted on an internal volume of the products (3) abutting against the abutment surface (201).

2. The receiving device according to claim 1,
**characterized in that**
the base element (200) comprises an exchangeable perforated sheet (212) and/or an exchangeable perforated mat (210).

3. The receiving device according to claim 2,
**characterized in that**
guiding pins (229) are disposed between the openings (211).

4. The receiving device according to any one of the preceding claims,
**characterized in that**
an exchangeable and/or adjustable frame (230) protruding or projecting from the abutment surface (201) is disposed on the base element (200).

5. The receiving device according to claim 4,
**characterized by**
a base profile (202) of the frame (230) having a profiling adjusted to the products (3) and enclosing, in particular, a lower row (33) of products (3) sectionally.

6. The receiving device according to any one of the preceding claims,
**characterized by**
a covering plate (214) resting on the abutment surface (201) for adjusting the surface of the openings (211), in particular to the shape of the frame (230).

7. The receiving device according to any one of the preceding claims,
**characterized in that**
a faceplate (240), which is movable, in particular horizontally, is disposed on a side of the base element (200) facing away from the abutment surface (201), openings (211) being able to be opened or closed row by row through the movement of said faceplate (240).

8. The receiving device according to any one of the preceding claims,
**characterized by**
pressure generating elements which are connected in a fluid-conducting manner to the fluid port (227) and are configured to generate, to maintain and to change a differential pressure with respect to the ambient air pressure.

9. The receiving device according to claim 8,
**characterized by**
a pressure regulation system which is at least configured to detect the pressure in the pressure chamber (203) and to control the pressure generating elements as a function of at least one predetermined target pressure and the detected pressure.

10. A packaging device (1) for grouping, transferring and packaging oblong products (3) realized as cans, tubes or cartridges, which are closed on one side, said packaging device (1) comprising a delivering conveying device for the products (3) for conveying the products (3), in particular without interruption, along a conveying path (S) in a conveying direction (F) and transfer elements for transferring a row (33) of products (3) from the conveying device (101) into the receiving device (40), **characterized in that**
the receiving device (40) is designed according to any one of claims 1 to 9.

11. A method for grouping and transferring oblong products (3) realized as cans, tubes or cartridges, which are closed on one side, said method having the method steps of:
- delivering the products (3), in particular without interruption, with a conveying device (101)
- repeatedly transferring groups of products from the conveying device (101) in a grouping unit (20) of a receiving device (40), preferably via transfer elements (10), the receiving device (40) being moved by means of a multi-axis drive device (39) for displacing and/or rotating the grouping unit (20) in several spatial directions in such a manner relative to the conveying device (101) that several rows (33) of products (3) are transferred into the grouping unit (20) one above the other in a predetermined arrangement, the transfer of the products (3) being carried out in such a manner that an open end (34) of the products (3) comes to rest on the abutment surface (201) of a base element (200) of the grouping unit (20) or in close proximity thereto,
**characterized in that**
the multi-axis drive device (39) pivots the grouping unit (20) having the products (3) received therein, in particular in order to transfer the products (3) into a container (31), preferably a carton or a box, at least during a part of the pivoting, a differential pressure with respect to the ambient air pressure being generated via a pressure chamber (203) disposed on a side of the base element (200) facing away from the abutment surface (201), a differential pressure with respect to the ambient air pressure acting on an internal volume of the products (3) abutting against the abutment surface (201) via a plurality of openings (211) in the base element (200), said openings (211) being, in particular, adjusted to the products (3) to be transferred and extending from the pressure chamber (203) to the abutment surface (201).

12. The method according to claim 11,
**characterized in that**
a negative differential pressure is generated during the transfer of the products (3).

13. The method according to claim 11 or 12,
**characterized in that**
the multi-axis drive device (39) moves, in particular pivots, the grouping unit (20) having the products (3) received therein in such a manner that the products (3) are accelerated toward the abutment surface by their weight.

## Revendications

1. Dispositif de réception (40) pour grouper et transférer des produits (3) allongés qui sont réalisés comme boîtes, tubes ou cartouches, qui sont fermés d'un côté, ledit dispositif de réception (40) ayant une unité de groupement (20) pour recevoir plusieurs rangées (33) de produits (3), notamment d'un convoyeur (101) livrant les produits (3), et ayant un moyen d'entraînement (39) à axes multiples pour déplacer et/ou tourner l'unité de groupement (20) dans plusieurs directions spatiales, l'unité de groupement (20) ayant un élément de base (200) ayant une surface d'appui (201) contre laquelle les produits (3) prennent appui, de préférence avec une extrémité ouverte (34), pendant le groupement et le transfert,
**caractérisé en ce**
**qu'**une chambre de pression (203) est disposée et réalisée d'un côté de l'élément de base (200) qui est détourné de la surface d'appui (201), ladite chambre de pression (203) étant alimentée en une pression différentielle par rapport à la pression de l'air ambiant via un raccordement fluidique (227), l'élément de base (200) ayant une pluralité d'ouvertures (211) qui sont notamment ajustées aux produits (3) à transférer et qui s'étendent jusqu'à la surface d'appui (201) et via lesquelles une pression différentielle par rapport à la pression de l'air ambiant est capable d'être exercée sur un volume intérieur des produits (3) qui s'appuient contre la surface d'appui (201).

2. Dispositif de réception selon la revendication 1,
**caractérisé en ce que**
l'élément de base (200) comprend une tôle perforée (212) échangeable et/ou une natte perforée (210) échangeable.

3. Dispositif de réception selon la revendication 2,
**caractérisé en ce que**
des broches de guidage (229) sont disposées entre les ouvertures (211).

4. Dispositif de réception selon l'une quelconque des revendications précédentes,
**caractérisé en ce**
**qu'**un cadre (230) échangeable et ajustable qui fait saillie ou dépasse de la surface d'appui (201) est disposé sur l'élément de base (200).

5. Dispositif de réception selon la revendication 4,
**caractérisé par**
un profilé de base (202) du cadre (230) ayant un profil ajusté aux produits (3) et entourant notamment une rangée (33) de produits (3) par sections.

6. Dispositif de réception selon l'une quelconque des revendications précédentes,
**caractérisé par**
une plaque de couverture (214) reposant sur la surface d'appui (201) pour ajuster la surface des ouvertures (211), notamment à la forme du cadre (230).

7. Dispositif de réception selon l'une quelconque des revendications précédentes,
**caractérisé en ce**
**qu'**un diaphragme (240) qui est mobile, notamment horizontalement, est disposé d'un côté de l'élément de base (200) qui est détourné de la surface d'appui (201), des ouvertures (211) étant capables d'être ouvertes ou fermées rangée par rangée par le mouvement dudit diaphragme (240).

8. Dispositif de réception selon l'une quelconque des revendications précédentes,
**caractérisé par**
des moyens de génération de pression reliés au raccordement fluidique (227) de manière à conduire le fluide et configurés pour générer, maintenir et changer une pression différentielle par rapport à la pression de l'air ambiant.

9. Dispositif de réception selon la revendication 8,
**caractérisé par**
un système de régulation de pression qui est au moins configuré pour détecter la pression dans la chambre de pression (203) et pour contrôler les moyens de génération de pression en fonction d'au moins une pression de consigne prédéterminée et de la pression détectée.

10. Dispositif d'emballage (1) pour grouper, transférer et emballer des produits (3) allongés qui sont réalisés comme boîtes, tubes ou cartouches, qui sont fermés d'un côté, ledit dispositif d'emballage (1) comprenant un convoyeur livrant pour les produits (3) pour convoyer, de préférence sans interruption, les produits (3) le long d'une ligne de convoyage (S) dans une direction de convoyage (F) et des moyens de transfert pour transférer une rangée (33) de produits (3) du convoyeur (101) dans le dispositif de réception (40), **caractérisé en ce que** le dispositif de réception (40) est réalisé selon l'une quelconque des revendications 1 à 9.

11. Procédé pour grouper et transférer des produits (3) allongés qui sont réalisés comme boîtes, tubes ou cartouches, qui sont fermés d'un côté, ledit procédé ayant les étapes de procédé consistant à :
- livrer, notamment sans interruption, les produits (3) avec un convoyeur (101)
- transférer des groupes de produits de manière répétée du convoyeur (101) dans une unité de groupement (20) d'un dispositif de réception (40), de préférence via des moyens de transfert (10), le dispositif de réception (40) étant mu au moyen d'un moyen d'entraînement (39) à axes multiples pour déplacer et/ou tourner l'unité de groupement (20) dans plusieurs directions spatiales de telle manière par rapport au convoyeur (101) que plusieurs rangées (33) de produits (3) sont transférés dans l'unité de groupement (20) les unes au-dessus des autres dans une disposition prédéterminée, le transfert des produits (3) étant effectué de manière qu'une extrémité ouverte (34) des produits (3) vient se poser sur la surface d'appui (201) d'un élément de base (200) de l'unité de groupement (20) ou à proximité immédiate de celle-ci,
**caractérisé en ce que**
le moyen d'entraînement (39) à axes multiples fait pivoter l'unité de groupement (20) ayant les produits (3) reçus dans celle-ci, notamment pour transférer les produits (3) dans un récipient (31), de préférence un carton ou un paquet, au moins pendant une partie du pivotement, une pression différentielle par rapport à la pression de l'air ambiant étant générée via une chambre de pression (203) disposée d'un côté de l'élément de base (200) détourné de la surface d'appui (201), une pression différentielle par rapport à la pression de l'air ambiant agissant sur un volume intérieur des produits (3) qui s'appuient contre la surface d'appui (201) via une pluralité d'ouvertures (211) dans l'élément de base (200) qui sont notamment ajustées aux produits (3) à transférer et qui s'étendent de la chambre de pression (203) jusqu'à la surface d'appui (201).

12. Procédé selon la revendication 11,
**caractérisé en ce**
**qu'**une pression différentielle négative est générée pendant le transfert des produits (3).

13. Procédé selon la revendication 11 ou 12,
**caractérisé en ce que**
le moyen d'entraînement (39) à axes multiples meut, notamment fait pivoter, l'unité de groupement (20) ayant les produits (3) reçus dans celle-ci de manière que les produits (3) sont accélérés sur la surface d'appuie par leur poids.
